# EUROPÄISCHE PATENTSCHRIFT

(11) **EP 0 830 074 B1**
(45) Veröffentlichungstag und Bekanntmachung des Hinweises auf die Patenterteilung: **15.09.1999**
(21) Anmeldenummer: 96922728.9
(22) Anmeldetag: 25.07.1996
(51) Int. Cl.: A45B 17/00, A45B 23/00

(54) **FREIARMSCHIRM**
FREE-ARM CANOPY
PARASOL A POTENCE

(30) Priorität: 27.07.1995 CH 220295
(43) Veröffentlichungstag der Anmeldung: 25.03.1998
(73) Patentinhaber: GLATZ AG, CH-8500 Frauenfeld (CH)
(72) Erfinder: GLATZ, Gustav, Adolf, CH-8500 Frauenfeld (CH)
(74) Vertreter: Schmauder, Klaus Dieter
(86) Internationale Anmeldenummer: CH9600267
(87) Internationale Veröffentlichungsnummer: WO9704682

(56) Entgegenhaltungen:
- EP-A- 0 466 661
- DE-A- 3 229 776
- DE-A- 3 307 718
- DE-A- 3 339 163
- US-A- 2 905 187
- US-A- 3 486 514
- US-A- 4 606 366

## Beschreibung

### Technisches Gebiet

Die Erfindung betrifft einen Freiarmschirm gemäss Oberbegriff des Anspruches 1.

### Stand der Technik

Freiarmschirme der eingangs genannten Art sind mehrfach bekannt, so beispielsweise aus der US-PS 4 606 366. Der dort in den Figuren 34 bis 43 dargestellte Freiarmschirm weist einen am oberen Ende eines Mastes wippend geführten Ausleger auf, der an einem Ende einen angelenkten aufklappbaren Schirm trägt. Das dem Schirm abgewandte Ende des Auslegers ist über angelenkte Verbindungsstreben mit dem hast verbunden. Durch Umklappen der Verbindungsstreben nach unten wird der Ausleger zurückgezogen und der Schirm geschlossen. Durch Hochklappen der Verbindungsstreben wird der Ausleger ausgefahren und gleichzeitig der Schirm geöffnet, da ein Seil einer Betätigungsvorrichtung mit einem Ende an einem Schieber befestigt ist, der über Stützstreben mit Dachstangen des Schirmes verbunden ist. Dieses Seil ist nach oben durch einen am Ausleger angelenkten Schirmstock und weiter längs des Auslegers bis zum Hast geführt, an dem das andere Ende des Seiles starr befestigt ist. Durch diese starre Befestigung des Seils einerseits am Mast und andererseits am Schieber des Schirmes ist letzterer nur in einer ganz bestimmten ausgefahrenen Stellung des Auslegers geöffnet. Eine Verstellung der Höhenlage des Auslegers und damit des Schirmes ist nicht möglich, ebensowenig ein Verdrehen des Auslegers um seine Achse und damit Verschwenken des Schirmes um die Achse des Auslegers.

Weitere Freiarmschirme sind aus den DE-A-33 39 163, DE-A-33 07 718 und EP-A-0 466 661 bekannt, wobei auch in diesen Fällen ein Verschwenken des Schirmes um die Achse des Auslegers nicht möglich ist.

In der US-A-2 905 187 ist ein Freiarmschirm beschrieben, der ein Verschwenken des Schirmes um die Achse des Auslegers erlaubt, wobei die Schwenklage mittels einer Feststellvorrichtung feststellbar ist. Dadurch, dass der Schirm oberhalb des Auslegers in einer labilen Gleichgewichtslage angeordnet ist, besteht die Gefahr, dass beim Lösen der Feststellvorrichtung, insbesondere beim Verstellen der Schwenklage, der Schirm infolge seines Gewichtes eine unerwünschte Schwenkbewegung ausführt und dadurch unterhalb des Auslegers zu liegen kommt. Durch das Fehlen von stabilisierenden Verbindungsstreben sind die beschriebenen Ausführungsformen auf vergleichsweise kleine Schirme beschränkt. Überdies ist die Neigung des Auslegers bezüglich des Mastes nicht veränderbar und dadurch ist die Höhe des Schirmes nicht verstellbar.

Die DE-A-32 29 776 beschreibt einen Freiarmschirm, bei welchem der Ausleger mittels eines Universalgelenkes am Mast angelenkt ist. Durch Lösen einer Feststellschraube ist der Ausleger in seiner Langsrichtung verschiebbar und ausserdem bezüglich der Neigung und Drehlage um seine Längsachse verstellbar. Nachteilig ist dabei, dass beim Lösen der Feststellschraube sämtliche Bewegungsmöglichkeiten des Auslegers freigegeben werden, was die Gefahr eines unbeabsichtigten Zusammen- oder Umklappens und die Gefahr der Verletzung der Bedienungsperson mit sich bringt. Ein solcher Freiarmschirm ist schwer zu handhaben und für grössere Freiarmschirme völlig ungeeignet.

### Darstellung der Erfindung

Aufgabe der Erfindung ist es, einen Freiarmschirm der eingangs genannten Art weiter zu verbessern. Die Aufgabe wird erfindungsgemäss gelöst durch den FreiarmSchirm des Anspruches 1.

Diese Ausgestaltung ermöglicht es, einerseits die Höhenlage des Schirmes in gewissen Grenzen anzupassen, um die Bodenfreiheit zu verändern und ihn beispielsweise an Personen bestimmter Grösse anzupassen, und andererseits den Schirm um die Achse des Auslegers zu verdrehen und damit den Schirm um die Achse des Auslegers so zu verschwenken, dass ein verbesserter Sonnen- und/oder Windschutz möglich ist. Letzteres kann noch dadurch verbessert werden, dass der Schirm um die Achse des Mastes verdrehbar ist. Dieser Freiarmschirm bietet überdies eine besondere Sicherheit gegen ungewolltes Zusammenklappen, da der Ausleger einerseits aufgrund des an seinem freien Ende angehängten Schirmes und andererseits aufgrund des Verbindungselementes nicht in die Grundstellung einfahren oder umklappen kann, wenn aus irgend einem Grunde die Arretiervorrichtung nicht wirksam, das heisst nicht aktiviert ist.

Vorteilhafte Ausgestaltungen des Freiarmschirmes sind in den Ansprüchen 2 bis 23 beschrieben.

Anspruch 2 beschreibt eine vorteilhafte Ausgestaltung einer Betätigungsvorrichtung zum Öffnen und Schliessen des Schirmes.

Um die Drehbewegung des Auslegers und damit die Schwenkbewegung des Schirmes um die Achse des Auslegers zu ermöglichen, ergeben sich verschieden Ausbildungen. So ist es grundsätzlich möglich, einen im Querschnitt mehreckigen Ausleger zu verwenden, der in einem Drehkörper mit rotationssymmetrischer Aussenfläche gelagert ist, der seinerseits in einem entsprechenden Lagerbock drehbar gelagert ist. Eine besonders einfache Ausbildung beschreibt Anspruch 3. Die Drehbarkeit des Auslegers lässt sich auch mit einer Ausgestaltung des Freiarmschirmes nach Anspruch 4 und/oder 5 realisieren.

Zur Fixierung der Drehlage des Auslegers und damit der Schwenklage des Schirmes ergeben sich verschiedene Ausgestaltungen. Eine besonders einfache Lösung beschreibt Anspruch 6, eine besonders bequeme Ausführung hingegen Anspruch 7.

Grundsätzlich ist eine Betätigung des Schirmes zum Öffnen nach den eingangs genannten Varianten des Standes der Technik möglich. Eine besonders einfache Lösung umschreibt hingegen der Anspruch 8. Diese Möglichkeit beinhaltet insbesondere auch, den Ausfahr- beziehungsweise Einfahrvorgang des Auslegers unabhängig vom Öffnen des Schirmes durchzuführen, so dass beide Manipulationen nacheinander erfolgen können und dementsprechend der Einzelvorgang auch geringere Kräfte erfordert, beziehungsweise mit kleineren Kräften Grösseres bewegt werden kann. Insbesondere gestattet das vom Ausfahrgrad des Auslegers unabhängige Öffnen des Schirmes, das Ausfahren des Auslegers und/oder das Öffnen des Schirmes jeweils voneinander unabhängig und überdies graduell zu gestalten. Die Führung und Umlenkung des Zugorganes kann über Gleitführungen erfolgen, vorteilhafter jedoch über Umlenkrollen gemäss Anspruch 9, die die Betätigung erleichtern. Auch die flaschenzugartige Ausgestaltung der Anordnung des Zugorganes am Schieber gemäss Anspruch 10 verbessert die Betätigung und die Stabilität im Gelenkbereich insbesondere bei grossen Schirmen zusätzlich. Die Stabilität des geöffneten Schirmes lässt sich durch eine Ausbildung nach Anspruch 11 verbessern.

Zweckmässig ist auch eine Ausbildung des Freiarmschirmes nach Anspruch 12, wodurch die Ausrichtung des Schirmes relativ zum Ausleger einstellbar ist.

Anspruch 13 beschreibt eine zusätzliche Möglichkeit, um die Höhenlage des Schirmes in einem weiteren Bereich zu verstellen.

Zur Feststellung der Höhenlage des Schirmes bestehen verschiedene Möglichkeiten. Eine besonders einfache Ausgestaltung beschreibt Anspruch 14, wobei der Verbindungsbolzen am Ausleger und am Mast ortsfest ist und die wirksame Länge durch Auswahl der geeigneten Bohrung an den Verbindungsstreben eingestellt werden kann. Alternativ oder zusätzlich kann die Höhenlage auch dadurch eingestellt werden, dass der Verbindungsbolzen gemäss Anspruch 15 am Mast in verschiedenen Stellungen angeordnet wird.

Eine besonders einfache und sehr stabile Ausbildung des Verbindungselementes beschreibt Anspruch 16. Das Verbindungsglied verleiht den Verbindungsstreben und damit der ganzen Schirmkonstruktion eine relativ formsteife Ausbildung, die eine verbesserte Quersteifigkeit der Verbindungsstreben und damit eine verbesserte Stabilität des gesamten Freiarmschirmes insbesondere im geöffneten Zustand gewährleistet, wobei auch eine erhöhte Widerstandsfähigkeit gegen Windbelastungen gegeben ist. Das Verbindungsglied zwischen den Verbindungsstreben kann im übrigen zusätzlich als Anschlag dienen, um insbesondere beim eingefahrenen Ausleger ein vollständiges Zusammenklappen des Gestells zu verhindern. Dadurch wird nicht nur eine Verletzungsgefahr durch Einquetschen von Fingern oder anderen Körperteilen im zusammengeklappten Gestell vermindert, sondern es wird insbesondere auch die Einleitung des Ausfahrvorganges des Auslegers verbessert, da das Ausfahren nicht aus der Totpunktlage des eingeklappten Gestells erfolgt.

Eine besonders einfache Lösung des Freiarmschirmes beschreibt Anspruch 17, wobei die Arretiervorrichtung ein vorzugsweise flexibles Verbindungsorgan beispielsweise eine Kette oder ein Seil aufweist, welches in verschiedenen Längen zwischen den Verbindungsstreben und dem Hast festlegbar ist. Hierzu können beispielsweise Klemmglieder zum Einklemmen eines Seiles dienen oder einfache Haken um beispielsweise eine Kette an verschiedenen Kettengliedern einzuhängen. Als Verbindungsorgan kann aber auch ein Schwenkarm mit verschiedenen Arretierausnehmungen dienen, der entsprechend seinen verschiedenen Arretierausnehmungen in unterschiedlichen Wirklängen mit einem entsprechenden Arretierbolzen verrastbar ist. Der Ausleger und damit auch der angeschlossene Schirm können so in verschiedenen Neigungspositionen und damit Höhenstellungen des Schirmes gehalten werden. Die gleiche Wirkung lässt sich auch mit einer alternativen Ausbildung nach Anspruch 18 erzielen, wobei ein am Mast verschiebbarer Schlitten mittels einer Arretiervorrichtung in verschiedenen Höhenlagen am Mast festlegbar ist. Dabei kann eine solche Arretiervorrichtung sehr verschiedenartig ausgestaltet sein und beispielsweise eine Klemmschraube am Schlitten aufweisen, die den Schlitten in verschiedenen Höhenlagen am Mast festklemmen kann. Auch ein Arretierbolzen ist denkbar, der in verschiedene Arretieröffnungen längs des Mastes einrasten kann. Ferner ist ein Bremsklotz möglich, um den Schlitten zu arretieren. Denkbar ist auch ein Zahnstangenantrieb mit einem selbsthemmenden Antrieb für ein Zahnritzel.

Anspruch 19 beschreibt eine weitere vorteilhafte Lösung für das Öffnen des Schirmes sowie für die Arretierung des Schirmes im geöffneten Zustand.

Durch die Ausgestaltung nach Anspruch 20 ist der geöffnete Schirm in einer vorgegebenen Winkelstellung bezüglich der Achse des Auslegers arretierbar, wodurch insbesondere ein Verkippen des Schirmes, beispielsweise durch Windeinfluss, verhindert wird. Anspruch 21 beschreibt eine besonders vorteilhafte Ausgestaltung, um einen störungsfreien Öffnungsvorgang des Schirmes sowie eine zuverlässige Arretierung des Schirmes in einer vorgegebenen Winkelstellung bezüglich der Achse des Auslegers zu gewährleisten.

Durch die Ausgestaltung nach Anspruch 22 ist der Schirm wählbar in einer von mehreren Winkelstellungen bezüglich der Achse des Auslegers arretierbar. Dies ermöglicht beispielsweise eine Anpassung der Winkelstellung des Schirmes an den im Verlaufe des Tages veränderlichen Sonnenstand. Die Ausgestaltung nach Anspruch 23 erlaubt eine einfache und bequeme Verstellung der Winkelstellung des geöffneten Schirmes bezüglich der Achse des Auslegers.

### Kurze Beschreibung der Zeichnungen

Ausführungsbeispiele des erfindungsgemässen Freiarmschirmes werden nachfolgend anhand der Zeichnungen näher beschrieben, dabei zeigen:
- Figur 1: einen Freiarmschirm in geöffnetem Zustand, in Seitenansicht und teilweise geschnitten;
- Figur 2: den Freiarmschirm der Figur 1 in geschlossener Stellung, in Seitenansicht und teilweise geschnitten;
- Figur 3: den Freiarmschirm der Figur 1, im Ausschnitt, teilweise geschnitten und in grösserem Massstab;
- Figur 4: den Freiarmschirm der Figur 3 in geschlossener Stellung, im Ausschnitt;
- Figur 5: die Verbindungsstreben des Freiarmschirmes der Figur 3 in um 90° gedrehter Seitenansicht;
- Figur 6: einen abgewandelten Lagerteil mit einem Schneckengetriebe in Ansicht quer zur Achse des Auslegers;
- Figur 7: das Schneckengetriebe der Figur 6 gemäss dem Schnitt VII-VII der Figur 6;
- Figur 8: einen weiteren Freiarmschirm in geöffnetem Zustand, in Seitenansicht und teilweise geschnitten;
- Figur 9: den Freiarmschirm der Figur 8 in geschlossener Stellung, in Seitenansicht und teilweise geschnitten;
- Figur 10: einen weiteren Freiarmschirm in geöffnetem Zustand, im Ausschnitt, in Seitenansicht und teilweise geschnitten;
- Figur 11: die dritte Arretiervorrichtung des Freiarmschirmes der Figur 10 in Seitenansicht, teilweise geschnitten und in grösserem Massstab; und
- Figur 12: eine weitere dritte Arretiervorrichtung eines Freiarmschirmes in Seitenansicht und teilweise geschnitten.

### Wege zur Ausführung der Erfindung

Die Figuren 1 bis 5 zeigen ein erstes Ausführungsbeispiel eines Freiarmschirmes. Dieser enthält einen Hast 2, an dessen oberem Ende über ein Gelenk 4 ein Lagerbock 6 angeschlossen ist, in dem ein Ausleger 8 längsverschieblich und kippbar gelagert ist. Der Ausleger weist einen kreisrunden Querschnitt auf und ist insofern auch drehbar im Lagerbock 6 angeordnet. An einem Ende des Auslegers 8 ist ein faltbarer Schirm 10 über ein Gelenk 12 angeordnet. An dem dem Schirm 10 abgewandten Ende des Auslegers 8 ist über einen Verbindungsbolzen 14 ein Verbindungselement 16,18 angelenkt, das seinerseits über Verbindungsbolzen 20 gelenkig mit dem Mast 2 verbunden ist. Im gezeigten Beispiel weist das Verbindungselement zwei zueinander parallel angeordnete, aus einem Flachmaterial gefertigte Verbindungsstreben 16 und 18 auf. Alternativ kann als Verbindungselement ein einziger Profilstab, beispielsweise mit einem U-förmigen Profil und/oder mit gabelförmigen Endteilen verwendet werden. Die Verbindungsstreben 16,18 weisen an einem, hier dem mastseitigen Ende verschiedene Bohrungen 22 zum Ansetzen des Verbindungsbolzens 20 auf, um die wirksame Länge L der Verbindungsstreben 16,18 einstellen zu können. Auch an dem auslegerseitigen Ende der Verbindungsstreben 16,18 können verschiedene Bohrungen angeordnet sein. Die Verbindungsstreben sind über ein Verbindungsglied 24, das etwa auf halber Länge der Verbindungsstreben angeordnet ist, miteinander verbunden, um die Biegesteifigkeit der Verbindungsstreben 16,18 Zu erhöhen. Am auslegerseitigen Ende der Verbindungsstreben 16,18 ist der Verbindungsbolzen 14 in einem Lagerteil 26 angeordnet, in dem der Auslegerarm um seine Achse verdrehbar angeordnet ist. Der Lagerteil 26 weist einen geteilten Lagerring 28 auf, wobei der Verbindungsbolzen 14 als Klemmschraube ausgebildet ist, die eine mit einem Handgriff 30 versehene Mutter 32 enthält, um den Ausleger 8 durch Festspannen des Lagerringes um den Ausleger in seiner Drehlage zu arretieren. Der Ausleger 8 enthält überdies einen quer zu seiner Achse vorstehenden Handgriff 34, mit dem der Ausleger um seine Achse verdrehbar ist.

Zwischen dem Mast 2 und den Verbindungsstreben 16,18 ist eine erste Arretiervorrichtung 36 vorhanden, die ein flexibles Verbindungsorgan 38 aufweist, das im vorliegenden Fall aus einem Seil besteht. Das flexible Verbindungsorgan 38 ist an einem Fixpunkt 40 am Mast 2 befestigt und kann in verschiedenen Längen an einem Klemmglied 42 an den Verbindungsstreben 16,18 festgelegt werden, um den ausgefahrenen Ausleger in seiner Stellung zu halten. Anstelle des Seiles können das Verbindungsorgan auch als Kette und das Klemmglied als einfacher Haken ausgebildet sein, so dass die Kette durch einfaches Einhängen an verschiedenen Kettengliedern in der gewünschten Wirklänge einstellbar ist. Anstelle einer Kette kann auch ein nicht dargestellter, am Mast verschwenkbar gelagerter Schwenkarm dienen, der verschiedene Rastausnehmungen aufweist, über die der Schwenkarm in verschiedenen wirksamen Längen mittels eines Arretierbolzens mit den Verbindungsstreben verrastbar ist.

Der zusammenklappbare Schirm 10 weist einen Schirmstock 44 auf, an dem eine Krone 46 befestigt ist, an der Dachstangen 48 angelenkt sind, die die Dachhaut 50 tragen. An den Dachstangen 48 sind Stützstreben 52 angelenkt, die ihrerseits gelenkig mit einem Schieber 54 verbunden sind, der einen Stockteil 56 aufweist, welcher bei geöffnetem Schirm in den hohl ausgebildeten Schirmstock 44 eingreift. Der Schirmstock 44 ist über ein Gelenk 12 verschwenkbar und nivellierbar am Ausleger 8 angeschlossen. Eine Nivelliervorrichtung 60 mit einer am Schirmstock 44 angeordneten Nivellierschraube 62 und einem am Ausleger angeordneten Anschlag 64 dient dazu, die Relativlage zwischen dem Schirm 10 und dem Ausleger 8 bei ausgefahrenem Ausleger nach Bedarf einzustellen.

Zum Öffnen und Schliessen des Schirmes dient eine Betätigungsvorrichtung 66, die ein Zugorgan 68, vorzugsweise ein Seil aufweist, dessen schirmseitiges Ende 70 am Ausleger 8 an einem Fixpunkt 72 befestigt ist, der entweder am Schirmstock oder vorzugsweise am Ausleger 8 angeordnet sein kann. In letzterem Falle kann das Zugorgan vom Ausleger über eine nicht näher dargestellte Umlenkrolle zum Schirmstock 44 geführt sein. Das Zugorgan 68 verläuft flaschenzugartig durch den hohlen Schirmstock 44 zum Schieber 54, an dem es um eine Umlenkrolle 74 zum Ausleger 8 zurückgeführt ist. Am Gelenk 12 verläuft das Zugorgan 68 über eine Umlenkrolle 76 und weiter durch den hohlen Ausleger 8. An dem dem Schirm 10 abgewandten Ende ist das Zugorgan 68 aus dem Ausleger beispielsweise über eine Umlenkrolle 78, die am schirmabgewandten Ende des Auslegers 8 gelagert ist, herausgeführt. Durch Ziehen an dem Zugorgan 68 wird der Schirm 10 geöffnet, indem der Schieber 54 gegen den Schirmstock 44 bewegt wird, bis der Stockteil 56 im Schirmstock 44 eingreift. Mittels einer Fixiervorrichtung 80, beispielsweise einer an den Verbindungsstreben 16,18 angeordneten Klemmvorrichtung, kann das Zugorgan in seiner Lage fixiert und damit der Schirm in geöffnetem Zustand oder einer gewünschten Relativlage zum Ausleger gehalten werden.

Die Figuren 6 und 7 zeigen eine abgewandelte Ausbildung des Lagerteiles 26a am Ende des Auslegers 8, wobei zum Verdrehen des Auslegers und Fixieren desselben ein selbsthemmendes Schneckengetriebe 82 vorhanden ist. Hierzu enthält der Lagerteil 26a in einem Halteteil 84 ein Schneckenrad 86, das am Ausleger 8 fest angeordnet ist. Das Schneckenrad 86 wirkt mit einer Schneckenwelle 88 zusammen, die auf einem Verbindungsbolzen 14a angeordnet ist, an dem auch die Verbindungsstreben 16,18 angeschlossen sind. Der Verbindungsbolzen 14a ist mit einem Handgriff 90 versehen, durch den die Schneckenwelle 88 gedreht und damit der Ausleger 8 über das Schneckenrad verdreht werden kann. Aufgrund der selbsthemmenden Eigenschaft des Schneckengetriebes 82 ist eine zusätzliche Arretiervorrichtung nicht mehr notwendig.

Die Figuren 8 und 9 zeigen eine abgewandelte Ausführungsform eines Freiarmschirmes, wobei ein Ausleger 8a sich über einen Schlitten 92 am Mast 2a abstützt, der längs des Mastes verfahrbar ausgebildet ist. Der Schlitten 92 weist einen Lagerteil 26b auf, in dem der Ausleger 8a mit seinem dem Schirm 10 abgewandten Ende um seine Achse verdrehbar gelagert ist, wobei der Lagerteil 26b analog jenem der Figuren 1 bis 7 ausgebildet sein kann. Die Verbindungsstreben 16a und 18a sind einerseits am oberen Ende 94 des Mastes 2a über einen Verbindungsbolzen 14b angeschlossen und andererseits über einen weiteren Verbindungsbolzen 20a an einem Lagerbock 96, der am Ausleger 8a zwischen dessen Enden angeordnet ist. Der Lagerbock 96 trägt den Ausleger 8a verdrehbar. Begrenzungsanschläge 98 halten den Lagerbock 96 in axialer Richtung des Auslegers 8 unverschieblich am Ausleger fest.

Der längs des Mastes 2a verschiebliche Schlitten 92, an dem sich der Ausleger 8a abstützt, ist mit einer ersten Arretiervorrichtung 100 versehen, die eine Klemmschraube 102 aufweist, mit der der Schlitten 92 in verschiedenen Höhenlagen am Mast 2a arretierbar ist. Je nach Höhenlage weist der Schirm eine wechselnde Neigung und damit in gewissem Grade auch einen wechselnden Abstand zum Boden auf. Die Ausbildung des Schirmes 10 und der Betätigungsvorrichtung 66 zum Öffnen und Schliessen des Schirmes entspricht jener der Figuren 1 bis 7, so dass auf die dortigen Ausführungen verwiesen werden kann. Ergänzend hierzu sei noch angefügt, dass die Fixiervorrichtung 80a zum Festlegen des Zugorganes am Schlitten 92 angeordnet ist, damit der Schirm im geöffneten Zustand geneigt werden kann. Alternativ oder zusätzlich zur Festlegung der Höhenlage des Schlittens 92 am Mast 2a können die Verbindungsstreben 16a,18a an einem oder an beiden Enden Lochreihen aufweisen, durch welche die wirksame Länge L der Verbindungsstreben und dadurch die Bodenfreiheit des Schirmes variiert werden kann. Auch ist es möglich, dass am Ausleger 8a in Längsrichtung verschiedene Bohrungen vorhanden sein können, um die Begrenzungsanschläge 98 längs des Auslegers zu verändern, um die Höhenlage des Schirmes 10 einzustellen. Das Verschwenken des Schirmes um die Achse des Auslegers erfolgt in der bereits anhand der Figuren 1 bis 7 beschriebenen Weise.

Die Figuren 10 und 11 zeigen eine weitere abgewandelte Ausführungsform eines Freiarmschirmes, wobei der Schieber 54 mit einem Führungsmittel 200 versehen ist, das mit einem am Ausleger 8 bzw. 8a angelenkten Schirmstock 44 zusammenwirkt. Der Schirm 10 ist mittels einer lösbaren zweiten Arretiervorrichtung 202 im geöffneten Zustand arretierbar. In der gezeigten Ausführungsform ist das Führungsmittel 200 rohrförmig ausgebildet und ist auf dem rohrförmig ausgebildeten Schirmstock 44 längsverschieblich geführt. Die zweite Arretiervorrichtung 202 beinhaltet eine Arretierfeder 204, die einen vom Schirmstock 44 hervorstehenden Rastabschnitt 206 aufweist, welcher in einen entsprechenden Längsschlitz 208 des Führungsmittels 200 derart einrastbar ist, dass der Schirm 10 im geöffneten Zustand arretierbar ist. Die zweite Arretiervorrichtung 202 ist durch Eindrücken des Rastabschnittes 206 lösbar. Die Länge des Schirmstockes 44 ist derart bemessen, dass das Führungsmittel 200 mindestens im geöffneten Zustand des Schirmes mit dem Schirmstock 44 zusammenwirkt.

Der Schirm 10 ist im geöffneten Zustand mittels einer dritten Arretiervorrichtung 210 in einer Winkelstellung bezüglich der Achse des Auslegers 8 bzw. 8a in einer Schwenkrichtung arretierbar. Die dritte Arretiervorrichtung 210 beinhaltet ein im Inneren des Schirmstockes 44 längsverschiebliches Arretierglied 212 mit einer oberen Anschlagfläche 214. Das Arretierglied 212 ist beim Öffnen des Schirmes 10 derart nach oben verschiebbar, dass die Anschlagfläche 214 mit einem am Ausleger 8 bzw. 8a ausgebildeten Anschlag 216 zusammenwirkt. Hierzu ist die den Schirmstock 44 umgreifende Krone 46 auf diesem längsverschiebbar. Die Krone 46 ist weiter mittels mindestens eines, durch Längsschlitze 218 im Schirmstock 44 geführten Verbindungsbolzens 220 mit dem Arretierglied 212 verbunden. Die Abwärtsbewegung der Krone 46, insbesondere hervorgerufen durch das Gewicht des Schirmes, wird durch die unteren Enden 222 der Längsschlitze 218 begrenzt, und die Aufwärtsbewegung der Krone 46, insbesondere hervorgerufen durch eine zum Öffnen des Schirmes 10 ausgeübte, nach oben gerichtete Kraft sowie durch eine nach oben gerichtete Schirmspannung im offenen Zustand des Schirmes 10, wird durch die oberen Enden 224 der Längsschlitze 218 begrenzt. In der gezeigten Ausführungsform ist das Arretierglied 212 am oberen Ende mit einer Auflauffläche 226 und der Anschlagfläche 214 versehen, die mit dem Anschlag 216 ein ratschenartiges Zusammenwirken ermöglichen. Beim Ausschwenken des Schirmes um die Gelenkachse 12 von einer Stellung parallel zum Ausleger 8 bzw. 8a in die in den Figuren 10 und 11 gezeigte Gebrauchsstellung überfährt der Anschlag 216 die Auflauffläche 226 unter Zurückdrängung des Arretiergliedes 212 bis die Anschlagfläche 214 mit dem Anschlag 216 verrastet, wodurch der Schirm in seiner Position am Ausleger 8 bzw. 8a festgestellt wird.

Eine weitere Ausführungsform einer dritten Arretiervorrichtung 210 ist in der Figur 12 dargestellt. Eine Stirnfläche 227 des Arretiergliedes 212 ist mit mehreren Stellausnehmungen 228, 228', etc. versehen, in die der Anschlag 216 je nach erwünschter Winkelstellung des Schirmstockes 44 im geöffneten Zustand des Schirmes 10 wahlweise einrastbar ist. Die Stellausnehmungen 228, 228', etc. beinhalten erste Sperrflächen 230 sowie zweite Sperrflächen 232, die ein Zusammenwirken des Arretiergliedes 212 mit dem Anschlag 216 erlauben. Alternativ zum gezeigten Ausführungsbeispiel der Figur 12 können die Stellausnehmungen am Anschlag 216 ausgebildet sein und das Arretierglied 212 einen entsprechenden Dorn aufweisen, der in die Stellausnehmungen eingreift. Die Krone 46 ist mit einem Zugorgan 234, vorzugsweise einem Zugseil versehen, mittels dessen im geöffneten Zustand des Schirmes 10 durch Überwindung der nach oben gerichteten Schirmspannung das Arretierglied 212 mit seiner Anschlagfläche 214 vom Anschlag 216 ausrastbar ist, wodurch der Schirmstock 44 im geöffneten Zustand des Schirmes 10 schwenkbar und beispielsweise in einer anderen Winkelstellung erneut einrastbar ist. Alternativ kann das Zugorgan 234 am Verbindungsbolzen 220 oder am Arretierglied 212 befestigt sein, wobei dann das Zugorgan 234 durch den hohl ausgebildeten Schirmstock 44 nach unten geführt sein kann.

### BEZUGZEICHENLISTE

- 2: Mast
- 2a: Mast
- 4: Gelenk
- 6: Lagerbock
- 8: Ausleger
- 8a: Ausleger
- 10: Schirm
- 12: Gelenk
- 14: Verbindungsbolzen
- 14a: Verbindungsbolzen
- 14b: Verbindungsbolzen
- 16: Verbindungsstrebe
- 16a: Verbindungsstrebe
- 18: Verbindungsstrebe
- 18a: Verbindungsstrebe
- 20: Verbindungsbolzen
- 20a: Verbindungsbolzen
- 22: Bohrung
- 24: Verbindungsglied
- 24a: Verbindungsglied
- 26: Lagerteil
- 26a: Lagerteil
- 26b: Lagerteil
- 28: Lagerring
- 30: Handgriff
- 32: Mutter
- 34: Handgriff
- 36: erste Arretiervorrichtung
- 38: flexibles Verbindungsorgan
- 40: Fixpunkt
- 42: Klemmglied
- 44: Schirmstock
- 46: Krone
- 48: Dachstange
- 50: Dachhaut
- 52: Stützstrebe
- 54: Schieber
- 36: Stockteil
- 60: Nivelliervorrichtung
- 62: Nivellierschraube
- 64: Anschlag
- 66: Betätigungsvorrichtung
- 68: Zugorgan
- 70: Ende
- 72: Fixpunkt
- 74: Umlenkrolle
- 76: Umlenkrolle
- 78: Umlenkrolle
- 80: Fixiervorrichtung
- 80a: Fixiervorrichtung
- 82: Schneckengetriebe
- 84: Halteteil
- 86: Schneckenrad
- 88: Schneckenwelle
- 90: Handgriff
- 92: Schlitten
- 94: oberes Ende
- 96: Lagerbock
- 98: Begrenzungsanschlag
- 100: erste Arretiervorrichtung
- 102: Klemmschraube
- 200: Führungsmittel
- 202: zweite Arretiervorrichtung
- 204: Arretierfeder
- 206: Rastabschnitt der Arretierfeder
- 208: Längsschlitz des Führungsmittels
- 210: dritte Arretiervorrichtung
- 212: Arretierglied
- 214: Anschlagfläche
- 216: Anschlag
- 218: Längsschlitz
- 220: Verbindungsbolzen
- 222: unteres Ende des Längsschlitzes
- 224: oberes Ende des Längsschlitzes
- 226: Auflauffläche
- 227: Stirnfläche
- 228, 228': Stellausnehmungen
- 230: erste Sperrflächen
- 232: zweite Sperrflächen
- 234: Zugorgan

## Patentansprüche

1. Freiarmschirm mit einem hast (2,2a), an dem ein Ausleger (8,8a) aus- und einfahrbar geführt und mittels eines Verbindungselementes (16,18,16a, 18a) abgestützt ist, das jeweils gelenkig mit dem Mast (2,2a) und dem Ausleger (8,8a) verbunden ist, wobei der Ausleger mittels einer ersten Arretiervorrichtung (36,100) arretierbar ist und an seinem dem hast (2,2a) abgewandten Ende einen ausklappbaren Schirm (10) angelenkt enthält, der mit einer Krone (46) gelenkig verbundene Dachstangen (48) enthält, an denen Stützstreben (52) angelenkt sind, die ihrerseits an einem Schieber (54) angelenkt sind, dadurch gekennzeichnet, dass der Ausleger (8,8a) um seine Achse verdrehbar am Mast (2,2a) und an dem Verbindungselement (16,18,16a,18a) geführt ist und mittels einer Fixiervorrichtung (26,26a,26b,28,82) in der Drehstellung fixierbar ist.

2. Freiarmschirm nach Anspruch 1, dadurch gekennzeichnet, dass der Schieber (54) mit einem Zugorgan (68) einer Betätigungsvorrichtung (66) zusammenwirkt, welches in Richtung des Auslegers (8,8a) zum Mast (2,2a) geführt ist.

3. Freiarmschirm nach Anspruch 1 oder 2, dadurch gekennzeichnet, dass der Ausleger (8,8a) einen kreisrunden Querschnitt aufweist.

4. Freiarmschirm nach Anspruch 3, dadurch gekennzeichnet, dass der Ausleger (8) in einem an der Spitze des Mastes (2) gelenkig gelagerten Lagerbock (6) längsverschieblich geführt ist und das dem Schirm (10) abgewandte Ende des Auslegers (8) in einem Lagerteil (26,26a) geführt ist, an dem das Verbindungselement (16,18) angelenkt ist.

5. Freiarmschirm nach Anspruch 3, dadurch gekennzeichnet, dass das dem Schirm (10) abgewandte Ende des Auslegers (8) in einem Lagerteil (26b) drehbar geführt ist, der in einem längs des Mastes (2a) verfahr- und arretierbaren Schlitten (92) angeordnet ist, wobei das Verbindungsmittel (16a,18a) im Bereich zwischen dem Mast (2a) und dem Schirm (10) an einem am Ausleger (8a) angeordneten Lagerbock (96) angelenkt ist.

6. Freiarmschirm nach Anspruch 4 oder 5, dadurch gekennzeichnet, dass der Lagerteil (26,26b) als Fixiervorrichtung ausgebildet ist und einen geteilten Lagerring (28) aufweist, der mittels einer Spannschraube (20) gegen den Ausleger (8) verspannbar ist und am Ausleger (8) ein quer vorstehender Handgriff (34) zum Verdrehen des Auslegers angeordnet ist.

7. Freiarmschirm nach Anspruch 4 oder 5, dadurch gekennzeichnet, dass der Lagerteil (26b) als Antriebs- und Fixiervorrichtung ein vorzugsweise selbsthemmendes Schneckengetriebe (82) aufweist, welches ein am Ausleger (8) angeordnetes Schneckenrad (86) und eine mit einem Handgriff (90) verbundene Schneckenwelle (88) aufweist.

8. Freiarmschirm nach einem der Ansprüche 2 bis 7, dadurch gekennzeichnet, dass die Betätigungsvorrichtung (66) ein vom Schieber (54) durch einen Schirmstock (44) in den Ausleger (8,8a) geführtes Zugorgan (68), vorzugsweise Seil aufweist, das am mastseitigen Ende des Auslegers (8,8a) nach aussen geführt ist und in seiner Auszugslänge an einer Fixiervorrichtung (80,80a), vorzugsweise einer Klemmvorrichtung, festlegbar ist.

9. Freiarmschirm nach Anspruch 8, dadurch gekennzeichnet, dass das Zugorgan (68) an den Umlenkstellen über Umlenkrollen (74,76,78) geführt ist.

10. Freiarmschirm nach Anspruch 8 oder 9, dadurch gekennzeichnet, dass das schirmseitige Ende des Zugorgans (68) am Schieber (54) über eine Umlenkrolle (74) zurück zum Schirmstock (44) oder Ausleger (8) geführt und dort befestigt ist.

11. Freiarmschirm nach einem der Ansprüche 8 bis 10, dadurch gekennzeichnet, dass der Schieber (54) an einem Stockteil (56) angeordnet ist, dessen freies Ende mit dem Zugorgan (68) verbunden ist und das im geöffneten Zustand des Schirmes (10) in den hohl ausgebildeten Schirmstock (44) eingreift.

12. Freiarmschirm nach einem der Ansprüche 8 bis 11, dadurch gekennzeichnet, dass zwischen dem am Ausleger (8,8a) angelenkten Schirmstock (44) und dem Ausleger (8,8a) ein den Anschlag des Schirmstockes (44) am Ausleger (8,8a) begrenzendes einstellbares Nivelliermittel, vorzugsweise eine Nivellierschraube (62) vorhanden ist.

13. Freiarmschirm nach einem der Ansprüche 1 bis 12, dadurch gekennzeichnet, dass das Verbindungselement (16,18,16a, 18a) hinsichtlich seiner wirksamen Länge (L) und/oder seines Ansatzpunktes am Mast (2,2a) und/oder am Ausleger (8,8a) einstellbar angeordnet ist.

14. Freiarmschirm nach Anspruch 13, dadurch gekennzeichnet, dass das Verbindungselement (16,18,16a,18a) mindestens an einem Endbereich eine Reihe von Bohrungen (22) zum wahlweisen Anschluss eines Verbindungsbolzens (14,20,14a,20a) aufweist.

15. Freiarmschirm nach Anspruch 13 oder 14, dadurch gekennzeichnet, dass ein Verbindungsbolzen (20a) des Verbindungselementes (16,18,16a,18a) am Mast (2a) in verschiedenen Höhenstellungen festlegbar ist.

16. Freiarmschirm nach einem der Ansprüche 13 bis 15, dadurch gekennzeichnet, dass das Verbindungselement zwei vorzugsweise parallel zueinander angeordnete Verbindungsstreben (16,18 bzw. 16a,18a) aufweist, die vorzugsweise aus Flachmaterial bestehen und gegebenenfalls im mittleren Bereich ihrer Länge über ein Verbindungsglied (24,24a) miteinander verbunden sind.

17. Freiarmschirm nach einem der Ansprüche 13 bis 16, dadurch gekennzeichnet, dass das Verbindungselement (16,18) an dem dem Schirm (10) abgewandten Ende des Auslegers (8) angelenkt ist und die erste Arretiervorrichtung (36) ein Verbindungsorgan (38), beispielsweise eine Kette oder ein Seil aufweist, welches in verschiedenen Längen zwischen dem Verbindungselement (16,18) und dem Mast (2) festlegbar ist.

18. Freiarmschirm nach einem der Ansprüche 13 bis 17, dadurch gekennzeichnet, dass das dem Schirm (10) abgewandte Ende des Auslegers (8a) gelenkig mit einem längs des Mastes (2a) verschiebbaren Schlitten (92) verbunden ist, der mittels einer ersten Arretiervorrichtung (100) in verschiedenen Höhenlagen am Mast (2a) arretierbar ist, wobei das Verbindungselement (16a,18a) einerseits am oberen Ende des Mastes (2a) und andererseits zwischen den Enden des Auslegers (8a) an letzterem angelenkt ist.

19. Freiarmschirm nach einem der Ansprüche 1 bis 18, dadurch gekennzeichnet, dass ein Schirmstock (44) am Ausleger (8,8a) angelenkt ist, wobei der Schieber (54) mit einem Führungsmittel (200) versehen ist, das mindestens im geöffneten Zustand des Schirmes (10) mit dem Schirmstock (44) zusammenwirkt, wobei der Schirm mittels einer lösbaren zweiten Arretiervorrichtung (202) im geöffneten Zustand arretierbar ist.

20. Freiarmschirm nach Anspruch 19, dadurch gekennzeichnet, dass der Schirm (10) im geöffneten Zustand mittels einer dritten Arretiervorrichtung (210) in mindestens einer Winkelstellung bezüglich der Achse des Auslegers (8,8a) zumindest in einer Schwenkrichtung arretierbar ist, wobei die dritte Arretiervorrichtung (210) ein im Innerern des Schirmstockes (44) längsverschiebliches Arretierglied (212) mit einer oberen Anschlagfläche (214) beinhaltet, welches beim Öffnen des Schirmes (10) nach oben verschiebbar ist, derart, dass die Anschlagfläche (214) mit einem Anschlag (216) am Ausleger (8,8a) zusammenwirkt.

21. Freiarmschirm nach Anspruch 20, dadurch gekennzeichnet, dass die Krone (46) den Schirmstock (44) umgreift und auf diesem in Längsrichtung verschiebbar ist, wobei die Krone (46) mittels mindestens eines durch Längsschlitze (218) im Schirmstock (44) geführten Verbindungsbolzens (220) mit dem Arretierglied (212) der dritten Arretiervorrichtung (210) verbunden ist, wobei die Abwärtsbewegung der Krone (46) durch die unteren Enden (222) der Längsschlitze (218) und die Aufwärtsbewegung der Krone (56) durch die oberen Enden (224) der Längsschlitze (218) begrenzt sind.

22. Freiarmschirm nach Anspruch 20 oder 21, dadurch gekennzeichnet, dass eine Stirnfläche (227) des Arretiergliedes (212) oder der Anschlag (216) des Auslegers (8,8a) mehrere Stellausnehmungen (228, 228', etc.) aufweisen, in die das jeweilige Gegenglied je nach erwünschter Winkelstellung des Schirmstockes (44) im geöffneten Zustand des Schirmes (10) wahlweise einrastbar ist.

23. Freiarmschirm nach Anspruch 22, dadurch gekennzeichnet, dass ein mit dem Arretierglied (212) in Verbindung stehendes Zugorgan (234), vorzugsweise ein Zugseil vorhanden ist, mittels dessen im geöffneten Zustand des Schirmes (10) durch Überwindung einer nach oben gerichteten Schirmspannung das Arretierglied (212) mit seiner Anschlagfläche (214) vom Anschlag (216) lösbar ist.

## Claims

1. A free-arm canopy including a mast (2,2a) on which a jib (8,8a) is guided extendably and retractably and is supported by means of a connecting element (16,18,16a,18a), the connecting element being articulated to the mast (2,2a) and the jib (8,8a), the jib being securable by means of a first detent device (36,100) and the jib bearing at the end thereof facing away from the mast (2,2a) an articulated folding canopy (10), which canopy includes a crown (46) with articulated canopy rods (48) on which supporting struts (52) are articulated, which on their part are articulated on a slider (54), characterized in that the jib (8,8a) is guided on the mast (2,2a) and the connecting element (16,18,16a,18a) so as to swivel about its axis, the jib being securable in the swiveled position by means of a securing device (26,26a,26b,28,82).

2. The free-arm canopy according to Claim 1, characterized in that the slider (54) interacts with a pulling mechanism (68) of an actuating device (66) which is guided to the mast (2,2a) in the direction of the jib (8,8a).

3. The free-arm canopy according to Claim 1 or 2, characterized in that the jib (8,8a) has a circular cross-section.

4. The free-arm canopy according to Claim 3, characterized in that the jib (8) is guided in a longitudinally slidable manner in an articulated supported bearing block (6) at the top of the mast (2) and that the end of the jib (8) which faces away from the canopy (10) is guided in a bearing part (26,26a) on which the connecting strut (16,18) is articulated.

5. The free-arm canopy according to Claim 3, characterized' in that the end of the jib (8) which faces away from the canopy (10) pivots in a bearing part (26b), which is positioned in slide (92) that can be slid along and be secured to the mast (2a), the connecting strut (16a, 18a) being articulated on a bearing block (96) positioned on the jib (8a), in the area between the mast (2a) and the canopy (10).

6. The free-arm canopy according to Claim 4 or 5, characterized in that the bearing part (26,26b) is designed as a securing device and is provided with a divided bearing ring (28) which can be braced against the jib (8) by means of a tension screw (20) and, furthermore, that a handle (34) projecting crosswise is positioned on the jib (8) for the purpose of swivelling the jib.

7. The free-arm canopy according to Claim 4 or 5, characterized in that the bearing part (26b), serving as a driving and securing device, is provided with a preferably self-locking worm gear (82), which has a worm wheel (86) positioned at the jib (8) and a worm shaft (88) connected to a handle (90).

8. The free-arm canopy according to one of Claims 2 to 7, characterized in that the actuating device (66) is provided with a pulling device (68), preferably a rope, which is guided from the slider (54) to the jib (8,8a) while passing through the canopy pole (44) and, furthermore, that the pulling device is guided to the outside on the end of the jib which faces the mast, and that the pulling device can be fastened in its extended length to a securing device (80,80a), preferably a clamping device.

9. The free-arm canopy according to Claim 8, characterized in that the pulling device (68) is guided over pulleys (74,76,78) at places of return.

10. The free-arm canopy according to Claim 8 or 9, characterized in that the end of the pulling device (68) on the slider (54) which faces the canopy is guided back to the canopy pole (44) or to the jib (8) via a guide pulley (74) where it is fastened to the canopy pole or to the jib.

11. The free-arm canopy according to one of Claims 8 to 10, characterized in that the slider (54) is positioned on a pole component (56), the free end of which is connected to the pulling device (68), and which, when the canopy (10) is in the open state, engages into the hollow canopy pole (44).

12. The free-arm canopy according to one of Claims 8 to 11, characterized in that between the canopy pole (44), articulated on the jib (8,8a), and the jib (8,8a) an adjustable levelling device, preferably a levelling screw (62), is provided which limits the impact of the canopy pole (44) on the jib (8,8a).

13. The free-arm canopy according to one of Claims 1 to 12, characterized in that the connecting strut (16,18,16a,18a) in regard to its effective length (L) and/or its contact point on the mast (2,2a) and/or on the jib (8,8a) is positioned in an adjustable manner.

14. The free-arm canopy according to Claim 13, characterized in that the connecting strut (16,18,16a, 18a) is provided at least on one end with a row of boreholes (22) for selectively fastening a connecting bolt (14,20,14a,20a).

15. The free-arm canopy according to Claim 13 or 14, characterized in that a connecting bolt (20a) of the connecting strut (16,18,16a,18a) can be fastened to the mast (2a) at various height positions.

16. The free-arm canopy according to one of Claims 13 to 15, characterized in that the connecting element is provided with two connecting struts (16,18 or 16a,18a), preferably arranged parallel to each other, preferably consisting of a flat material, and which are possibly interconnected with one another in the central area of their length via a connecting member (24,24a).

17. The free-arm canopy according to one of Claims 13 to 16, characterized in that the connecting strut (16,18) is articulated on the end of the jib (8) which faces away from the canopy (10), and that the first detent device (36) includes a connecting device (38), for example a chain or a rope, which can be secured at various lengths between the connecting strut (16,18) and the mast (2).

18. The free-arm canopy according to one of Claims 13 to 17, characterized in that the end of the jib (8a) which faces away from the canopy (10) is articulated secured to a slide (92) which can be slid along the mast (2a), and that the slide can be secured at various heights on the mast (2a) by means of a first detent device (100), the connecting strut (16a,18a) being articulated on one end thereof at the upper end of the mast (2a) and on the other end thereof between the ends of the jib (8a).

19. The free-arm canopy according to one of Claims 1 to 18, characterized in that a canopy pole (44) is articulated on the jib (8,8a), the slider (54) being provided with a guiding device (200) which at least in the open state of the canopy (10) interacts with the canopy pole (44), and the canopy being securable in the open state by means of a disengaging second detent device (202).

20. The free-arm canopy according to Claim 19, characterized in that the canopy (10) in the open state can be secured in at least one angular position in relation to the axis of the jib (8,8a) at least in one swivel direction by means of a third detent device (210), the third detent device (210) comprising a longitudinally adjustable detent member (212) with an upper stop face (214), located inside the canopy pole (44), which detent member, when opening the canopy, can slide upward in such a way that the stop face (214) interacts with a stop (216) on the jib (8,8a).

21. The free-arm canopy according to Claim 20, characterized in that the crown (46) embraces the canopy pole (44) and is slidable along the latter in a longitudinal direction, the crown (46) being connected to the detent member (212) of the third detent device (210) by means of at least one connecting bolt (220), which is guided through longitudinal slots (218) in the canopy pole (44), the downward movement of the crown (46) being limited by the lower ends (222) of the longitudinal slots (218) and the upward movement of the crown (56) being limited by the upper ends (224) of the longitudinal slots (218).

22. The free-arm canopy according to Claim 20 or 21, characterized in that a frontal face (227) of the detent member (212) or the stop (216) of the jib (8,8a) is provided with several recesses (228,228', etc.) into which the respective counter element can selectively engage in the open state of the canopy (10) according to the desired angular position of the canopy pole (44).

23. The free-arm canopy according to Claim 22, characterized in that it includes a pulling device (234), preferably a rope, which is connected to the detent member (212), and by means of which, in the open state of the canopy (10), the stop face (214) of the detent member (212) can be disengaged from the stop (216) by overcoming an upwardly directed tension of the canopy.

## Revendications

1. Parapluie bras libre, comportant un mât (2, 2a), contre lequel est guidée une flèche (8, 8a), pouvant s'ouvrir et se fermer, et qui est soutenu à l'aide d'un élément de liaison (16, 18, 16a, 18a), dont chacun est relié d'une manière articulée au mât (2, 2a) et à la flèche (8, 8a), la flèche pouvant être bloquée à l'aide d'un premier dispositif de blocage (36, 100) et contenant, en son extrémité opposée au mât (2, 2a), une couverture (10), pouvant s'écarter et montée en articulation, couverture qui contient des branches (48), réunies d'une manière articulée à l'aide d'une couronne (46), branches auxquelles sont articulées des fourchettes (52), qui pour leur part sont articulées à un coulant (54), caractérisé en ce que la flèche (8, 8a) est guidée, en pouvant tourner autour de son axe, contre le mât (2, 2a) et l'élément de liaison (16, 18, 16a, 18a), et peut être fixée en position de rotation à l'aide d'un dispositif de fixation (26, 26a, 26b, 28, 82).

2. Parapluie bras libre selon la revendication 1, caractérisé en ce que le coulant (54) coopère avec une tirette (68) d'un dispositif de manoeuvre (66), tirette qui est guidée sur le mât (2, 2a), dans la direction de la flèche (8, 8a).

3. Parapluie bras libre selon la revendication 1 ou 2, caractérisé en ce que la flèche (8, 8a) a une section transversale circulaire.

4. Parapluie bras libre selon la revendication 3, caractérisé en ce que la flèche (8) est guidée en pouvant subir un mouvement de translation longitudinal dans un palier-support (6), logé en articulation contre la pointe du mât (2), et l'extrémité, dirigée vers la couverture (10), de la flèche (8) est guidée dans une pièce d'appui (26, 26a), à laquelle est articulé l'élément de liaison (16, 18).

5. Parapluie bras libre selon la revendication 3, caractérisé en ce que l'extrémité de la flèche (8) opposée à la couverture (10) est guidée en rotation dans une pièce d'appui (26b), qui est disposée dans un chariot (92), pouvant se déplacer et être bloqué le long du mât (2a), l'organe de liaison (16, 18a) étant, dans la zone située entre le mât (2a) et la couverture (10), articulé à un palier-support (96) disposé contre la flèche (8a).

6. Parapluie bras libre selon la revendication 4 ou 5, caractérisé en ce que la pièce d'appui (26, 26b) est configurée comme un dispositif de fixation et comporte une bague support divisée (28), qui à l'aide d'une vis de serrage (20) peut être serrée contre la flèche (8), une manette (34), en dépassement transversal et destinée à faire tourner la flèche, étant rapportée à la flèche (8).

7. Parapluie bras libre selon la revendication 4 ou 5, caractérisé en ce que la pièce d'appui (26b), servant de dispositif d'entraînement et de fixation, comporte un engrenage à vis sans fin (82), de préférence autobloquant, qui comporte une roue-vis (86), disposée contre la flèche (8), et un arbre de vis sans fin (88), relié par l'intermédiaire d'une manette (90).

8. Parapluie bras libre selon l'une des revendications 2 à 7, caractérisé en ce que le dispositif de manoeuvre (66) comporte une tirette (68), de préférence un câble, guidé par le coulant (54) dans la branche (8, 8a) en passant par une tige (44), tirette qui, au niveau de l'extrémité côté mât de la flèche (8, 8a), est guidée vers l'extérieur, et, dans sa position allongée, peut être fixée à un dispositif de fixation (80, 80a), de préférence un dispositif de serrage.

9. Parapluie bras libre selon la revendication 8, caractérisé en ce que la tirette (68) est guidée, par l'intermédiaire de galets de renvoi (74, 76, 78), contre des points de renvoi.

10. Parapluie bras libre selon la revendication 8 ou 9, caractérisé en ce que l'extrémité côté couverture de la tirette (68) est, contre le coulant (54), et par l'intermédiaire d'un galet de renvoi (74), renvoyée vers la tige (44) ou la flèche (8), et y est fixée.

11. Parapluie bras libre selon l'une des revendications 8 à 10, caractérisé en ce que le coulant (54) est disposé contre un segment (56) de la tige, dont l'extrémité libre est reliée à la tirette (68), et qui, quand le parapluie (10) est ouvert, entre en prise avec la tige (44), qui est creuse.

12. Parapluie bras libre selon l'une des revendications 8 à 11, caractérisé en ce qu'entre la tige (44), articulée à la flèche (8, 8a), et la flèche (8, 8a), se trouve un organe de niveau, de préférence une vis de niveau (62), qui est réglable et qui délimite la butée de la tige (44) contre la branche (8, 8a).

13. Parapluie bras libre selon l'une des revendications 1 à 12, caractérisé en ce que l'élément de liaison (16, 18, 16a, 18a) est disposé de façon à pouvoir être réglé pour ce qui concerne sa longueur utile (L) et/ou son point d'appui au mât (2, 2a) et/ou à la flèche (8, 8a).

14. Parapluie bras libre selon la revendication 13, caractérisé en ce que l'élément de liaison (16, 18, 16a, 18a) comporte, au moins dans sa zone terminale, une rangée de trous (22), destinés à recevoir un ergot de liaison (14, 20, 14a, 20a), pouvant être choisi par ailleurs.

15. Parapluie bras libre selon la revendication 13 ou 14, caractérisé en ce qu'un ergot de liaison (20a) de l'élément de liaison (16, 18, 16a, 18a) peut être fixé au mât (2a) sur différentes positions en hauteur.

16. Parapluie bras libre selon l'une des revendications 13 à 15, caractérisé en ce que l'élément de liaison comporte deux fourchettes de liaison (16, 18 ou 16a, 18a), disposées de préférence parallèlement l'une à l'autre, qui de préférence sont constituées d'un matériau plat et éventuellement sont reliées l'une à l'autre dans la partie centrale de leur longueur, par l'intermédiaire d'un membre de liaison (24, 24a).

17. Parapluie bras libre selon l'une des revendications 13 à 16, caractérisé en ce que l'élément de liaison (16, 18) est articulé à l'extrémité de la flèche (8) opposée à la couverture (10), et le premier dispositif de blocage (36) comporte un organe de liaison (38), par exemple une chaîne ou un câble, dont la longueur peut être définie, entre plusieurs longueurs, entre l'élément de liaison (16, 18) et le mât (2).

18. Parapluie bras libre selon l'une des revendications 13 à 17, caractérisé en ce que l'extrémité de la branche (8a) opposée à la couverture (10) est reliée en articulation à un chariot (92), pouvant se déplacer le long du mât (2a), chariot qui, à l'aide d'un premier dis-positif de blocage (100), peut être fixé au mât (2a) sur différentes positions en hauteur, l'élément de liaison (16a, 18a) étant articulé d'une part à l'extrémité supérieure du mât (2a), et d'autre part, entre les extrémités de la flèche (8a), à cette dernière.

19. Parapluie bras libre selon l'une des revendications 1 à 18, caractérisé en ce qu'une tige de parapluie (44) est articulée à la flèche (8, 8a), le coulant (54) étant pourvu d'un organe de guidage (200), qui, au moins quand le parapluie (10) est ouvert, coopère avec la tige (44), le parapluie pouvant être bloqué en position ouverte à l'aide d'un deuxième dispositif de blocage (202) pouvant être débloqué.

20. Parapluie bras libre selon la revendication 19, caractérisé en ce que le parapluie (10), en position ouverte, peut être bloqué dans au moins une position de pivotement, à l'aide d'un troisième dispositif de blocage (210) dans au moins une position angulaire par rapport à l'axe de la flèche (8, 8a), le troisième dispositif de blocage (210) comportant un membre de blocage (212), pouvant subir un coulissement longitudinal à l'intérieur de la tige (44) et comportant une surface d'appui supérieure (214), membre de blocage qui, lors de l'ouverture du parapluie (10), peut coulisser vers le haut de telle sorte que la surface de butée (214) coopère avec une butée (216) disposée contre la flèche (8, 8a).

21. Parapluie bras libre selon la revendication 20, caractérisé en ce que la couronne (46) entoure la tige (44) et peut coulisser sur cette dernière dans la direction longitudinale, la couronne (46) étant, à l'aide d'au moins un ergot de liaison (220) guidé dans la fente longitudinale (218) aménagée dans la tige (44), reliée au membre de blocage (212) du troisième dispositif de blocage, le mouvement descendant de la couronne (46) étant délimité par les extrémités inférieures (222) des fentes longitudinales (218), et le mouvement ascendant de la couronne (56) étant délimité par les extrémités supérieures (224) des fentes longitudinales (218).

22. Parapluie bras libre selon la revendication 20 ou 21, caractérisé en ce qu'une surface frontale (227) du membre de blocage (212) ou la butée (216) de la flèche (8, 8a) comporte plusieurs encoches de positionnement (228, 228', etc.), avec lesquelles il sera possible de faire entrer en prise, au choix, le contre-membre correspondant, selon la position angulaire souhaitée de la tige (44), en position ouverte du parapluie (10).

23. Parapluie bras libre selon la revendication 22, caractérisé en ce qu'une tirette (234), de préférence un tirant, est reliée au membre de blocage (212), tirette à l'aide de laquelle, en position ouverture du parapluie (10), et en supprimant une tension du parapluie, dirigée vers le haut, le membre de blocage (212), avec sa surface d'appui (214), peut être débloqué de la butée (216).
